# EUROPÄISCHE PATENTSCHRIFT

(11) **EP 4 056 078 B1**
(45) Veröffentlichungstag und Bekanntmachung des Hinweises auf die Patenterteilung: **12.07.2023**
(21) Anmeldenummer: 21161316.1
(22) Anmeldetag: 08.03.2021
(51) Int. Cl.: A47G 1/16, A47G 1/20

(54) **HÖHENEINSTELLBARER AUFHÄNGER UND AUFHÄNGERBEFESTIGUNGSSATZ**
HEIGHT-ADJUSTABLE HANGER AND HANGER ATTACHMENT KIT
ÉLÉMENT DE SUSPENSION RÉGLABLE EN HAUTEUR ET ENSEMBLE DE FIXATION D'ÉLÉMENT DE SUSPENSION

(43) Veröffentlichungstag der Anmeldung: 14.09.2022
(73) Patentinhaber: Becker, Stefan Harold, 21109 Hamburg (DE); Brockstedt, Gero Han, 51709 Marienheide (DE)
(72) Erfinder: Becker, Stefan Harold, 21109 Hamburg (DE); Brockstedt, Gero Han, 51709 Marienheide (DE)
(74) Vertreter: Seemann & Partner Patentanwälte mbB

(56) Entgegenhaltungen:
- DE-A1- 10 202 581
- DE-B3- 10 311 778
- DE-U1-202008 005 392

## Beschreibung

Die Erfindung betrifft einen höheneinstellbaren Aufhänger nach Anspruch 1. Die Erfindung betrifft ferner einen Aufhängerbefestigungssatz nach Anspruch 13. Höheneinstellbare Aufhänger für Bilder, Spiegel oder andere an einer Wand zu befestigende Gegenstände sind üblicherweise Körper, die mit einer Schraube, einem Nagel oder Ähnlichem an einer Wand oder direkt am Bilderrahmen oder einem anderen aufzuhängenden Gegenstand befestigt werden. Dazu weisen die Aufhänger eine zentrale Öffnung auf, durch die der Nagel, die Schraube oder dergleichen durchgeführt wird. Die Zentralöffnung ist außermittig bzw. exzentrisch in dem Aufhänger angeordnet. Hierdurch ergibt sich bei Drehung des Aufhängers um das Befestigungsmittel eine Höhenverstellung. Die Aufhänger weisen meistens auf der von der Wand weg weisenden Seite des Stützkörpers eine Frontplatte auf, die radial über den Stützkörper hinausragt. Diese Konstruktion bildet einen Haken und verhindert, dass beispielsweise ein Aufhängedraht, eine Aufhängeöse oder ein Aufhängebügel am Bild, am Spiegel oder dergleichen von dem Aufhänger abrutscht.

Ein typisches Beispiel eines solchen Aufhängers ist in DE 20 2017 006 535 U1 gezeigt. In dem Fall besitzt der Stützkörper eine kreisrunde Form und die Frontplatte ist mittig auf dem Stützkörper aufgebracht. Die Zentralöffnung ist außermittig angebracht. Bei einer solchen Ausführung ist der Hub stufenlos einstellbar. In allen Positionen außerhalb der beiden Positionen mit dem minimalen und dem maximalen Hub ist jedoch der oberste Punkt nicht zentral über der Zentralöffnung gelegen, so dass sich bei Belastung ein Drehmoment ergibt, das geeignet ist, den Bildaufhänger aus seiner Position heraus zu rotieren. Ein solcher Aufhänger bedarf daher weiterer Befestigungsmittel, die eine Verdrehung unter Last verhindern. Außerdem verschiebt sich der oberste Punkt bei Einstellung verschiedener Höhen durch Drehung des Stützkörpers seitlich, so dass ein daran aufgehängtes Bild seine seitliche Ausrichtung verliert.

Auch aus DE 102 02 581 A1 ist ein Wandhaken für Bilder bekannt, der eine exzentrisch gelagerte Bohrung und eine runde oder achteckige Umfangsfläche aufweist. Die Fixierung ist in diesem Fall so gelöst, dass neben der exzentrischen Zentralöffnung zur Aufnahme einer Befestigungsschraube eine kleine Bohrung für einen Nagel zur Sicherung gegen Verdrehung vorhanden ist. Auch in diesem Fall bewirkt eine Verdrehung des Wandhakens eine seitliche Verlagerung der jeweils obersten Auflagefläche oder des obersten Auflagepunktes und somit des Aufhängungspunktes für ein Bild.

In DE 24 60 930 A1 ist bei einem ähnlichen achteckigen oder runden exzentrisch befestigten einstellbaren Aufleger für Einlegeböden eine rotatorische Fixierung durch eine Kerbverzahnung in einen konischen Ansatz der Nagelbohrung verwirklicht. Die Problematik der seitlichen Verschiebung der Auflagefläche bei Drehung des Auflegers teilt auch dieser Stand der Technik.

DE 103 11 778 B3 offenbart einen höheneinstellbaren Aufhänger nach dem Oberbegriff des Anspruchs 1.

Demgegenüber liegt der vorliegenden Erfindung die Aufgabe zugrunde, einen höheneinstellbaren Aufhänger zur Verfügung zu stellen, der auf einfache Weise eine stabile Höheneinstellung und Positionierung erlaubt.

Diese der Erfindung zugrundeliegende Aufgabe wird durch einen höheneinstellbaren Aufhänger mit einem flachen Stützkörper mit polygonaler Grundform sowie einer mit dem Stützkörper fest verbundenen oder einstückigen Frontplatte, die den Stützkörper wenigstens an den Stoßkanten des polygonalen Umfangs überragt, gelöst, wobei die Frontplatte und der Stützkörper eine durchgängige und um eine zentrale Achse rotationssymmetrische Zentralöffnung aufweisen, wobei die polygonale Grundform des Stützkörpers um die Zentralöffnung unregelmäßig mit 3 bis 12, insbesondere 4 bis 8, Seitenflächen ausgebildet ist, wobei der Aufhänger dadurch weitergebildet ist, dass die Stoßkanten der Seitenflächen abgeflacht und als Auflageflächen ausgebildet sind, die zur Einstellung unterschiedlicher Hübe jeweils unterschiedliche Abstände zur zentralen Achse der Zentralöffnung haben und jeweils symmetrisch und senkrecht zu einer direkten Verbindungslinie von der zentralen Achse der Zentralöffnung zur jeweiligen Auflagefläche angeordnet und ausgerichtet sind.

Der erfindungsgemäße Aufhänger entspricht mehreren Haken unterschiedlicher Höhe in einem und kann dazu genutzt werden, Ungenauigkeiten bei der Anbringung von Bohrungen in Wänden oder bei der Anbringung von Aufhängeösen oder Aufhängebügeln an Rahmen auszugleichen.

Die Erfindung beruht auf dem Grundgedanken, dass eine bisher übliche separate Fixierung entfallen kann, wenn der Stützkörper als solcher konstruktiv durch die Vermeidung seitlich wirkender Kräfte selbststabilisierend ausgestaltet ist. Dies erfolgt durch die Verwendung und die spezielle Ausrichtung und Anordnung der abgeflachten Stoßkanten der Seitenflächen als Auflageflächen. Diese sind jeweils symmetrisch und senkrecht zu einer direkten Verbindungslinie von der zentralen Achse der Zentralöffnung zur jeweiligen Auflagefläche positioniert bzw. ausgerichtet. Diese direkte Verbindungslinie bildet damit eine Symmetrieachse bzw. Symmetriefläche für alle auf die Auflagefläche wirkenden Lasten bzw. Kräfte. Dies hat gleichzeitig den Effekt, dass in jeder der möglichen Positionen, in der eine der Auflageflächen über der Zentralöffnung liegt, auch der Auflageflächenmittelpunkt senkrecht über der Zentralöffnung liegt und somit die seitliche Ausrichtung der Auflageflächen gleich ist. Damit entfällt die seitliche Verschiebung der Aufhängungsposition bei Einstellung verschiedener Höhen, die den exzentrischen Stützkörpern des Standes der Technik zu eigen war und gerade bei Formationen mit mehreren Bildern unerwünscht ist.

Wenn eine der Auflageflächen senkrecht über der zentralen Achse der Zentralöffnung angeordnet ist und mit dem Gewicht eines Bildes, eines Spiegels oder dergleichen belastet wird, verläuft der Kraftfluss genau vertikal nach unten zu dem durch die Zentralöffnung geführten Befestigungsmittel. Seitlich wirkende Kraftbeiträge auf die Auflagefläche von links und rechts der Symmetrieachse heben sich gegenseitig auf. Wenn hingegen die Auflagefläche nicht symmetrisch und senkrecht zu dieser vertikalen Verbindungslinie angeordnet wäre, würde sich ein Drehmoment ergeben, das bei der symmetrischen erfindungsgemäßen Ausgestaltung entfällt. Voraussetzung hierfür ist, dass die an die Auflageflächen angrenzenden Seitenflächen nicht auch belastet werden. Dies lässt sich erreichen, indem entweder ein kurzer Bilderdraht verwendet wird, dessen Öffnungswinkel bei Auflage auf die Auflagefläche des Aufhängers so groß ist, dass er die angrenzenden Seitenflächen nicht berührt, oder durch die Verwendung eines in einen Bilderrahmen einzuschraubenden Bügels mit glatter oder gezackter Unterkante, der schon aufgrund seiner Form nur auf der zuoberst liegenden Auflagefläche aufliegt.

Der höheneinstellbare Aufhänger wird mit einem Befestigungsmittel, zum Beispiel einer durch die Zentralöffnung geführten Schraube, einem Nagel oder dergleichen an einer Wand oder einem Bilderrahmen oder dergleichen befestigt und kann im unbelasteten Zustand leicht um das Befestigungsmittel herum gedreht werden, um einen bestimmten Hub einzustellen. Hierdurch kann jede der Auflageflächen nach Wahl in die oberste Position senkrecht über das Befestigungsmittel gebracht werden und auf diese Weise der Hub eingestellt werden. Für jede der Auflageflächen gilt das Gleiche, nämlich, dass der Kraftschluss in dieser Position bei Belastung durch ein Bild, einen Spiegel oder Ähnliches ohne Drehmoment vertikal nach unten in das Befestigungsmittel abgeleitet wird. Somit ist der Aufhänger in jeder seiner 3 bis 12 diskreten Hubpositionen selbststabilisierend und benötigt keine separaten Befestigungsmittel wie zusätzliche Nagellöcher, Nutensysteme mit speziellen Schrauben oder dergleichen.

In Ausführungsformen sind die Auflageflächen um die Zentralöffnung herum mit festen Winkelabständen von 360°/N voneinander beabstandet angeordnet, wobei N die Anzahl zwischen 3 und 12 der Auflageflächen ist. Hierdurch ergibt sich eine besonders genaue Einstellbarkeit des Aufhängers. Die Hübe der Auflageflächen sind in Ausführungsformen in festen Abstandsschritten, insbesondere Millimeter oder halbe Millimeter, von der zentralen Achse der Zentralöffnung beabstandet.

Vorzugsweise unterscheiden die Hübe benachbarter Auflageflächen sich um höchstens zwei Abstandsschritte. Hierdurch ergibt sich eine im Wesentlichen exzentrische Grundform. Diese Maßnahme verhindert außerdem, dass die polygonale Grundform zu unregelmäßig wird, so dass beispielsweise bei einzelnen Auflageflächen die angrenzenden Seitenflächen unter einem zu geringen Winkel abfallen. Bei einer Aufhängung mit einem relativ lang gespannten Aufhängungsdraht könnte es ansonsten passieren, dass der Draht nicht nur auf der Auflagefläche aufliegt, sondern auch auf einer oder beiden angrenzenden Seitenflächen. Dies würde einen seitlichen Kraftfluss in den Stützkörper eintragen, der zu einem Drehmoment führt, das den Aufhänger aus seiner Positionierung herausdrehen könnte. Damit wäre der Aufhänger nicht mehr selbstzentrierend.

Bei einer höheren Anzahl an Auflageflächen muss ein Aufhängedraht so kurz gehalten sein, dass er am Aufhängepunkt einen sehr großen Öffnungswinkel hat, um eine entsprechende seitliche Last zu vermeiden. Bei einem regelmäßigen Achteck wäre dieser Öffnungswinkel beispielsweise 135°. Bei einem, wie vorliegend erfindungsgemäß unregelmäßigen Achteck wäre dieser Winkel noch größer. Eine wesentlich höhere Anzahl an Auflageflächen ist auch deshalb wenig nützlich, weil der erreichbare Gesamthub aufgrund der immer kürzer werdenden verbindenden Seitenflächen sehr begrenzt ist, wenn die Auflageflächen sich noch in nützlicher Weise von den Seitenflächen absetzen sollen. Insbesondere bei einer höheren Anzahl von Auflageflächen und Seitenflächen kann es günstiger sein, von einer Gleichbeabstandung in Bezug auf die Winkelverteilung um die Zentralöffnung herum abzuweichen und stattdessen eine gleiche Länge der Seitenflächen zwischen den Auflageflächen vorzusehen, oder aber einen Kompromiss zwischen beiden Modellen.

In Ausführungsformen weist der Stützkörper eine Struktur mit einem zentralen Rohr um die Zentralöffnung herum, Speichen, die radial entlang der jeweiligen direkten Verbindungslinien vom Rohr zu den Auflageflächen verlaufen, sowie Querstreben auf, welche den Umfang des Stützkörpers bilden und benachbarte Auflageflächen miteinander verbinden. Diese Struktur ergibt bei weniger Materialeinsatz als einem Vollkörper eine hinreichende strukturelle Stabilität.

Zur Sicherung des Aufhängers an der Wand oder an dem aufzuhängenden Gegenstand weist die Zentralöffnung auf der Seite der Frontplatte eine Trichterstruktur auf. Diese Trichterstruktur dient dazu, bei der Verwendung eines Nagels oder einer Senkschraube ein Herabrutschen des Aufhängers von den Befestigungsmitteln zu verhindern. Hierzu weist die Trichterstruktur in Ausführungsformen einen Kegelöffnungswinkel auf, der entsprechenden Kegelöffnungswinkeln gängiger Senkschrauben entspricht, insbesondere von 60°, 80° oder 90°. Diese und andere übliche Öffnungswinkel (Vollöffnungswinkel) sind beispielsweise in den einschlägigen DIN-Normen für Senkkopfschrauben oder anderen Regelwerken festgehalten. Andere Normschrauben mit anderen Kegelöffnungswinkeln sind ebenfalls möglich. Dabei sollte der Aufhänger mit einer Schraube oder einem anderen Befestigungsmittel mit passendem Kegelöffnungswinkel verwendet werden.

In Ausführungsformen weist die Frontplatte eine Umfangskontur auf, die in den Bereichen der Auflageflächen als Nasen radial über die Auflageflächen hinausragen und in den Bereichen zwischen den Nasen Einbuchtungen aufweisen. Diese radial über die Auflageflächen hinausragenden Nasen bilden die Rückhaltestruktur, die verhindert, dass beispielsweise ein Bild mit seinem Befestigungsdraht oder einem anderen Befestigungsmittel von der Auflagefläche abrutschen kann. Die Nasen sollten auf die jeweiligen Auflageflächen zentriert sein, damit eine korrekte Einstellung senkrecht über der Zentralbohrung bereits durch den optischen Eindruck der Ausrichtung der Nase erfolgt. Die Nasen können auch Markierungen aufweisen, die bei korrekter Ausrichtung senkrecht stehen. Die Einbuchtungen zwischen den Nasen erhöhen die Griffigkeit und sorgen dafür, dass die Nasen schmal ausgebildet sind und somit auch mit schmalen Haltemitteln an einem Bilderrahmen, einem Spiegel oder dergleichen verwendbar sind.

In einer Weiterbildung ist vorgesehen, dass die Nasen und Einbuchtungen der Umfangskontur der Frontplatte gekurvt ausgebildet sind. Eine solche gekurvte Ausführung erhöht wiederum die Griffigkeit und sorgt für eine sichere und einfache Einstellbarkeit der Orientierung und damit des Hubs des Aufhängers an der Wand oder dem Bilderrahmen oder dergleichen. Die Umfangskontur der Frontplatte weicht in Bereichen der Einbuchtungen radial vorzugsweise nicht hinter die Umfangskontur des Stützkörpers zurück.

In Ausführungsformen ist die Frontplatte auf ihrer Frontseite in den Bereichen der Nasen mit Markierungen versehen, die einen mit der jeweiligen Auflagefläche verbundenen relativen oder absoluten Hub angeben. Dies können beispielsweise Zahlen sein, die entweder einen relativen Hub, ausgehend von Null für die Auflagefläche mit dem geringsten Hub bis zum maximalen Hub, oder einen absoluten radialen Abstand der jeweiligen Auflagefläche zum Zentrum der Zentralöffnung angeben. Die entsprechenden Markierungen können beispielsweise Millimeterwerte oder auch Stufennummern bezeichnen.

In Ausführungsformen besteht der Aufhänger aus einem Kunststoff, Metall oder Holz. Der Aufhänger ist in einer einstückigen Version besonders einfach in einem Spritzgussverfahren aus einem spritzgussfähigen Kunststoff herstellbar.

Die der Erfindung zugrundeliegende Aufgabe wird auch durch einen Aufhängerbefestigungssatz gelöst, umfassend einen oder mehrere zuvor beschriebene erfindungsgemäße höheneinstellbare Aufhänger und wenigstens eine der Anzahl des Aufhängers oder der Aufhänger entsprechende Anzahl von Schrauben, Nägeln oder Bolzen, deren Kontur in die Innenkontur der Zentralöffnung des Aufhängers passt oder passen.

Der Aufhängerbefestigungssatz verwirklicht die gleichen Merkmale, Eigenschaften und Vorteile wie der erfindungsgemäße Aufhänger. Die zu verwendenden Schrauben, Nägel oder Bolzen des Aufhängerbefestigungssatzes benötigen außer einer passenden kegelförmigen Senkkopfstruktur oder einer anderen Rückhaltestruktur an ihrem jeweiligen Kopf keine weiteren strukturellen Rückhaltemittel wie Nuten, Rippen oder dergleichen.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische transparente Frontalansicht eines erfindungsgemäßen Aufhängers,
- Fig. 2: eine schematische halbtransparente Frontalansicht des erfindungsgemäßen Aufhängers gemäß Fig. 1,
- Fig. 3: eine schematische transparente Perspektivansicht des erfindungsgemäßen Aufhängers und
- Fig. 4: eine schematische perspektivische Rückansicht des erfindungsgemäßen Aufhängers.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt eine schematische Frontalansicht eines erfindungsgemäßen Aufhängers 10 in transparenter Darstellung. Den äußeren Umfang des Aufhängers 10 bildet der geschwungene Umfang der Frontplatte 12 mit fünf Nasen 16 und fünf Einbuchtungen 14 zwischen den Nasen. Die Einbuchtungen 14 tangieren jeweils die äußeren Seitenflächen des Stützkörpers 20. Der Stützkörper 20 hat eine polygonale Grundform mit fünf Seitenflächen. Die Seitenflächen sind die äußeren Flächen von Querstreben 30 des Stützkörpers. Die Stoßkanten der Querstreben 30 sind zu Auflageflächen 28 abgeflacht. Diese befinden sich in verschiedenen radialen Abständen zu einer Zentralöffnung 22, die den Stützkörper 20 und die Frontplatte 12 durchstößt und von einem umlaufenden Rohr 24 umgeben ist.

Die Auflageflächen 28 sind seitlich über die Querstreben 30 miteinander verbunden, sowie über radial verlaufende Speichen 26 mit dem die Zentralöffnung 22 umgebenden Rohr 24. Die fünf Auflageflächen 28 sind in Winkelabständen von 72° (=360°/5) um die zentrale Öffnung 22 herum angeordnet und haben jeweils verschiedene Abstände zum Zentrum der Zentralöffnung 22. Eine andere Winkelverteilung ist möglich, die beispielsweise zu einer gleichmäßigeren Verteilung der Längen der Querstreben 30 führt. Die Auflageflächen 28 sind senkrecht zu den Speichen 26 bzw. zur Verbindungslinie zwischen dem Zentrum der jeweiligen Auflagefläche 28 und dem Zentrum der Zentralöffnung 22 ausgerichtet und symmetrisch zu den Seiten hin, das heißt, sie erstrecken sich seitlich jeweils gleich weit von der zentralen Verbindungslinie, die durch das Zentrum bzw. die radiale Symmetrieebene der jeweiligen Speiche 26 verläuft. Diese senkrechte und symmetrische Anordnung und Ausrichtung sorgen dafür, dass dann, wenn eine Auflagefläche 28 vertikal oberhalb des Zentrums der Zentralöffnung 22 angeordnet ist, ein Belastungsdruck vertikal und ohne seitliche Komponenten, das heißt ohne Drehmoment, in ein Befestigungsmittel abgeleitet wird, das durch die Zentralöffnung 22 gesteckt ist. Dies gilt für jede der fünf Auflageflächen 28.

Um die Zentralöffnung 22 herum ist schematisch eine Trichterstruktur 18 angedeutet, in der auf der Seite der Frontplatte 12 die Zentralöffnung kegelförmig aufgeweitet ist, um mit einer passenden Senkkopfschraube beispielsweise zu einer Fixierung des Aufhängers 10 an einer Wand zusammenzuwirken, wobei eine einfache Rotierbarkeit des Aufhängers 10 gewährleistet bleibt.

In Fig. 2 ist eine Frontalansicht des Aufhängers 10 aus Fig. 1 schematisch in einer semitransparenten Ansicht gezeigt. War in Fig. 1 die Auflagefläche 28 mit dem geringsten Hub zuoberst dargestellt, ist in Fig. 2 die Auflagefläche 28 mit einem mittleren Hub zuoberst gedreht.

Mit gestrichelten Linien ist die Struktur des Rohrs 24, der Speichen 26 und der Auflageflächen 28 des Stützkörpers 20 dargestellt, mit den durchgezogenen Linien die Umrandung der Frontplatte 12 mit den Nasen 16 und den Einbuchtungen 14 zwischen den Nasen 16. Jede Nase 16 fluchtet mit einer der Auflageflächen 28 des Stützkörpers 20.

In den Nasen 16 sind in diesem Ausführungsbeispiel Zahlensymbole von 0 bis 4 in ganzzahligen Schritten angeordnet, die den jeweiligen relativen Hub angeben, der erreicht wird, wenn der Aufhänger 10 mit der jeweiligen Auflagefläche 28 bzw. Nase 16 in die vertikale Stellung oberhalb der Zentralöffnung 22 gebracht wird. Die Auflagefläche mit der Ziffer "0" ist diejenige mit dem geringsten Hub, die mit der Ziffer "4" diejenige mit dem größten Hub. Hierbei kann es sich um Millimeterschritte handeln oder ggf. auch um Halbmillimeterschritte.

Fig. 3 zeigt das Ausführungsbeispiel der Figuren 1 und 2 in einer transparenten perspektivischen Frontansicht, so dass die Trichterstruktur 18 perspektivisch gut zu erkennen ist, ebenfalls auch die Anordnung der Frontplatte 12 auf der Frontseite des Stützkörpers 20. Gut zu erkennen ist auch, wie eine Nase 16 zusammen mit der Auflagefläche 28 eine hakenförmige Struktur bildet.

Der erfindungsgemäße Aufhänger 10 der Figuren 1 bis 3 ist in Fig. 4 in einer perspektivischen Rückansicht gezeigt, aus der sowohl die Hakenstruktur aus Nasen 16 und Auflagefläche 28 gut sichtbar hervorgeht als auch die Struktur aus Rohr 24, Speichen 26 und Querstreben 30 des Stützkörpers 20.

Wie auch den Figuren 1 bis 4 zu entnehmen ist, sind die Querstreben 30, die die Seitenflächen der polygonalen Grundstruktur bilden, nicht bezüglich der Zentralöffnung 22 zentriert. Eine Fehlausrichtung des Aufhängers 10 dergestalt, dass eine der Seitenflächen bzw. Querstreben 30 oberhalb der Zentralöffnung 22 angeordnet ist, führt daher zu einer nicht bestimmungsgemäßen Aufhängung, bei der der Hub nicht wohldefiniert ist und unerwünschte seitliche Kraftschlüsse mit dem entsprechenden Drehmoment auf den Aufhänger 10 ausgeübt werden, die diesen aus seiner Positionierung drehen können. Bei den Seitenflächen handelt es sich somit nicht um Auflageflächen 28 im Sinne der vorliegenden Erfindung.

### Bezugszeichenliste

- 10: Aufhänger
- 12: Frontplatte
- 14: Einbuchtung
- 16: Nase
- 18: Trichterstruktur
- 20: Stützkörper
- 22: Zentralöffnung
- 24: Rohr
- 26: Speiche
- 28: Auflagefläche
- 30: Querstrebe

## Patentansprüche

1. Höheneinstellbarer Aufhänger (10) mit einem flachen Stützkörper (20) mit polygonaler Grundform sowie einer mit dem Stützkörper (20) fest verbundenen oder einstückigen Frontplatte (12), die den Stützkörper (20) wenigstens an den Stoßkanten des polygonalen Umfangs überragt, wobei die Frontplatte (12) und der Stützkörper (20) eine durchgängige und um eine zentrale Achse rotationssymmetrische Zentralöffnung (22) aufweisen, wobei die polygonale Grundform des Stützkörpers (20) um die Zentralöffnung (22) unregelmäßig mit 3 bis 12, insbesondere 4 bis 8, Seitenflächen ausgebildet ist, **dadurch gekennzeichnet, dass** die Stoßkanten der Seitenflächen abgeflacht und als Auflageflächen (28) ausgebildet sind, die zur Einstellung unterschiedlicher Hübe jeweils unterschiedliche Abstände zu der zentralen Achse der Zentralöffnung (22) haben und jeweils symmetrisch und senkrecht zu einer direkten Verbindungslinie von der zentralen Achse der Zentralöffnung (22) zur jeweiligen Auflagefläche (28) angeordnet und ausgerichtet sind.

2. Höheneinstellbarer Aufhänger (10) nach Anspruch 1, **dadurch gekennzeichnet, dass** die Auflageflächen (28) um die Zentralöffnung herum mit festen Winkelabständen von 360°/N voneinander beabstandet angeordnet sind, wobei N die Anzahl zwischen 3 und 12 der Auflageflächen ist.

3. Höheneinstellbarer Aufhänger (10) nach Anspruch 1 oder 2, **dadurch gekennzeichnet, dass** die Hübe der Auflageflächen (28) in festen Abstandsschritten, insbesondere Millimeter oder halbe Millimeter, von der zentralen Achse der Zentralöffnung (22) beabstandet sind.

4. Höheneinstellbarer Aufhänger (10) nach Anspruch 3, **dadurch gekennzeichnet, dass** die Hübe benachbarter Auflageflächen (28) sich um höchstens zwei Abstandsschritte unterscheiden.

5. Höheneinstellbarer Aufhänger (10) nach einem der Ansprüche 1 bis 4, **dadurch gekennzeichnet, dass** der Stützkörper (20) eine Struktur mit einem zentralen Rohr (24) um die Zentralöffnung (22) herum, Speichen (26), die radial entlang der jeweiligen direkten Verbindungslinien vom Rohr (24) zu den Auflageflächen (28) verlaufen, sowie Querstreben (30) aufweist, welche den Umfang des Stützkörpers (20) bilden und benachbarte Auflageflächen (28) miteinander verbinden.

6. Höheneinstellbarer Aufhänger (10) nach einem der Ansprüche 1 bis 5, **dadurch gekennzeichnet, dass** die Zentralöffnung (22) auf der Seite der Frontplatte eine Trichterstruktur (18) aufweist.

7. Höheneinstellbarer Aufhänger (10) nach Anspruch 6, **dadurch gekennzeichnet, dass** die Trichterstruktur (18) einen Kegelöffnungswinkel aufweist, der entsprechenden Kegelöffnungswinkeln gängiger Senkschrauben entspricht, insbesondere von 60°, 80° oder 90°.

8. Höheneinstellbarer Aufhänger (10) nach einem der Ansprüche 1 bis 7, **dadurch gekennzeichnet, dass** die Frontplatte (12) eine Umfangskontur aufweist, die in den Bereichen der Auflageflächen (28) als Nasen (16) radial über die Auflageflächen (28) hinausragen und in den Bereichen zwischen den Nasen (16) Einbuchtungen (14) aufweisen.

9. Höheneinstellbarer Aufhänger (10) nach Anspruch 8, **dadurch gekennzeichnet, dass** die Nasen (16) und Einbuchtungen (14) der Umfangskontur der Frontplatte (12) gekurvt ausgebildet sind.

10. Höheneinstellbarer Aufhänger (10) nach Anspruch 8 oder 9, **dadurch gekennzeichnet, dass** die Umfangskontur der Frontplatte (12) in Bereich der Einbuchtungen (14) radial nicht hinter die Umfangskontur des Stützkörpers (20) zurückweicht.

11. Höheneinstellbarer Aufhänger (10) nach einem der Ansprüche 1 bis 10, **dadurch gekennzeichnet, dass** die Frontplatte (12) auf ihrer Frontseite in den Bereichen der Nasen (16) mit Markierungen versehen ist, die einen mit der jeweiligen Auflagefläche (28) verbundenen relativen oder absoluten Hub angeben.

12. Höheneinstellbarer Aufhänger (10) nach einem der Ansprüche 1 bis 11, **dadurch gekennzeichnet, dass** er aus einem Kunststoff, Metall oder Holz besteht.

13. Aufhängerbefestigungssatz, umfassend einen oder mehrere höheneinstellbare Aufhänger (10) nach einem der Ansprüche 1 bis 12 und wenigstens eine der Anzahl des Aufhängers (10) oder der Aufhänger (10) entsprechende Anzahl von Schrauben, Nägeln oder Bolzen, deren Kontur in die Innenkontur der Zentralöffnung (22) des Aufhängers (10) passt oder passen.

## Claims

1. A height-adjustable hanger (10) having a flat bearing body (20) with a polygonal basic shape as well as a front plate (12) being firmly connected to, or integral with, the bearing body (20), and protruding beyond the bearing body (20) at least at the abutting edges of the polygonal periphery, the front plate (12) and the bearing body (20) having a continuous central opening (22) which is rotationally symmetrical about a central axis, the polygonal basic shape of the bearing body (20) being irregularly formed around the central opening (22) with 3 to 12, in particular 4 to 8, side surfaces, **characterized in that** the abutting edges of the side surfaces are flattened and configured as support surfaces (28) which, for the purpose of setting different strokes, are each at different distances from the central axis of the central opening (22) and are each arranged and aligned symmetrically and perpendicularly to a direct connecting line from the central axis of the central opening (22) to the respective support surface (28).

2. The height-adjustable hanger (10) according to Claim 1, **characterized in that** the support surfaces (28) are spaced apart around the central opening at fixed angular distances of 360°/N, wherein N is the number of between 3 and 12 of the support surfaces.

3. The height-adjustable hanger (10) according to Claim 1 or 2, **characterized in that** the strokes of the support surfaces (28) are spaced apart in fixed spacing increments, in particular millimeters or half millimeters, from the central axis of the central opening (22).

4. The height-adjustable hanger (10) according to Claim 3, **characterized in that** the strokes of adjacent support surfaces (28) differ by at most two spacing steps.

5. The height-adjustable hanger (10) according to any one of Claims 1 to 4, **characterized in that** the bearing body (20) has a structure having a central tube (24) around the central opening (22), spokes (26) running radially along respective direct connecting lines from the tube (24) to the support surfaces (28), and transverse struts (30) forming the perimeter of the bearing body (20) and connect adjacent support surfaces (28).

6. The height-adjustable hanger (10) according to any one of Claims 1 to 5, **characterized in that** the central opening (22) has a funnel structure (18) on the side of the front plate.

7. The height-adjustable hanger (10) according to Claim 6, **characterized in that** the funnel structure (18) has a conical opening angle corresponding to corresponding conical opening angles of common countersunk screws, in particular of 60°, 80° or 90°.

8. The height-adjustable hanger (10) according to any one of Claims 1 to 7, **characterized in that** the front plate (12) has a circumferential contour which, in the regions of the support surfaces (28), protrudes radially beyond the support surfaces (28) as noses (16) and has indentations (14) in the regions between the noses (16).

9. The height-adjustable hanger (10) according to Claim 8, **characterized in that** the noses (16) and indentations (14) of the peripheral contour of the front plate (12) are curved.

10. The height-adjustable hanger (10) according to Claim 8 or 9, **characterized in that** the circumferential contour of the front plate (12) does not recede radially behind the peripheral contour of the bearing body (20) in the areas of the indentations (14).

11. The height-adjustable hanger (10) according to any one of Claims 1 to 10, **characterized in that** the front plate (12) is provided with markings on its front side in the areas of the noses (16) indicating a relative or absolute stroke associated with the respective support surface (28).

12. The height-adjustable hanger (10) according to any one of Claims 1 to 11, **characterized in that** it is made of a plastic, metal or wood.

13. A hanger attachment kit, comprising one or more height-adjustable hangers (10) according to any one of Claims 1 to 12 and at least a number of screws, nails or bolts corresponding to the number of the hanger (10) or hangers (10), the contour(s) of which screws, nails or bolts fits or fit into the inner contour of the central opening (22) of the hanger (10).

## Revendications

1. Élément de suspension (10) réglable en hauteur comprenant un corps de support plat (20) de forme de base polygonale ainsi qu'une plaque frontale (12) solidaire du corps de support (20) ou d'une seule pièce avec celui-ci, dépasse au-delà du corps de support (20) au moins sur les bords de saillants de la périphérie polygonale, la plaque frontale (12) et le corps de support (20) présentant une ouverture centrale (22) continue et symétrique en rotation autour d'un axe central, la forme polygonale de base du corps de support (20) étant irrégulière autour de l'ouverture centrale (22) avec de 3 à 12 surfaces latérales, en particulier de 4 à 8 surfaces latérales, **caractérisé en ce que** les bords saillants des surfaces latérales sont aplatis et réalisés sous forme de surfaces d'appui (28) qui, pour le réglage de différentes courses, ont respectivement des distances différentes par rapport à l'axe central de l'ouverture centrale (22) et sont disposées et orientées respectivement de manière symétrique et perpendiculaire à une ligne de liaison directe de l'axe central de l'ouverture centrale (22) à la surface d'appui (28) respective.

2. Élément de suspension (10) réglable en hauteur selon la revendication 1, **caractérisé en ce que** les surfaces d'appui (28) sont espacées les unes des autres autour de l'ouverture centrale à des distances angulaires fixes de 360°/N, N étant le nombre compris entre 3 et 12 des surfaces d'appui.

3. Élément de suspension (10) réglable en hauteur selon la revendication 1 ou la revendication 2, **caractérisé en ce que** les emplacements d'extension des surfaces d'appui (28) sont espacés de l'axe central de l'ouverture centrale (22) par des pas d'espacement fixes, en particulier par des millimètres ou des demi-millimètres.

4. Élément de suspension (10) réglable en hauteur selon la revendication 3, **caractérisé en ce que** les emplacements d'extension des surfaces d'appui (28) voisines diffèrent au maximum de deux pas d'écartement.

5. Élément de suspension (10) réglable en hauteur selon l'une quelconque des revendications 1 à 4, **caractérisé en ce que** le corps de support (20) présente une structure comprenant un tube central (24) autour de l'ouverture centrale (22), des rayons (26) s'étendant radialement le long des lignes respectives de liaison directe du tube (24) aux surfaces d'appui (28), et des entretoises (30) formant la périphérie du corps de support (20) et reliant entre elles des surfaces d'appui (28) adjacentes.

6. Élément de suspension (10) réglable en hauteur selon l'une des revendications 1 à 5, **caractérisé en ce que** l'ouverture centrale (22) présente une structure en entonnoir (18) sur le côté de la plaque frontale.

7. Élément de suspension (10) réglable en hauteur selon la revendication 6, **caractérisé en ce que** la structure en entonnoir (18) présente un angle d'ouverture conique qui correspond aux angles d'ouverture conique correspondants des vis à tête fraisée courantes, notamment de 60°, 80° ou 90°.

8. Élément de suspension (10) réglable en hauteur selon l'une des revendications 1 à 7, **caractérisé en ce que** la plaque frontale (12) présente un contour périphérique qui, dans les zones des surfaces d'appui (28), dépasse radialement des surfaces d'appui (28) sous la forme d'appendices (16) et présente des renfoncements (14) dans les zones situées entre les appendices (16).

9. Élément de suspension (10) réglable en hauteur selon la revendication 8, **caractérisé en ce que** les appendices (16) et les renfoncements (14) du contour périphérique de la plaque frontale (12) sont réalisés de manière incurvée.

10. Élément de suspension (10) réglable en hauteur selon la revendication 8 ou la revendication 9, **caractérisé en ce que** le contour périphérique de la plaque frontale (12) ne recule pas radialement derrière le contour périphérique du corps de support (20) dans la zone des renfoncements (14).

11. Élément de suspension (10) réglable en hauteur selon l'une des revendications 1 à 10, **caractérisé en ce que** la plaque frontale (12) est pourvue sur sa face frontale, dans les zones des appendices (16), de marquages qui indiquent un emplacement d'extension relatif ou absolu lié à la surface d'appui (28) correspondante.

12. Élément de suspension (10) réglable en hauteur selon l'une quelconque des revendications 1 à 11, **caractérisé en ce qu'**il est réalisée en une matière plastique, en métal ou en bois.

13. Ensemble de fixation d'un élément de suspension, comprenant un ou plusieurs éléments de suspension (10) réglables en hauteur selon l'une des revendications 1 à 12 et au moins un nombre de vis, clous ou boulons correspondant au nombre du ou des éléments de suspension (10), dont le contour s'adapte ou s'ajuste au contour intérieur de l'ouverture centrale (22) de l'élément de suspension (10).
